# EUROPÄISCHE PATENTSCHRIFT

(11) **EP 0 650 411 B1**
(45) Veröffentlichungstag und Bekanntmachung des Hinweises auf die Patenterteilung: **13.03.1996**
(21) Anmeldenummer: 93922537.1
(22) Anmeldetag: 09.10.1993
(51) Int. Cl.: B41F 23/04

(54) **VORRICHTUNG ZUM THERMISCHEN TROCKNEN VON MATERIALBAHNEN, -BÖGEN OD.DGL.**
INSTALLATION FOR THE THERMAL DRYING OF STRIPS, SHEETS, ETC., OF MATERIAL
DISPOSITIF POUR LE SECHAGE THERMIQUE DE BANDES, DE FEUILLES, OU D'ELEMENTS SEMBLABLES

(30) Priorität: 26.10.1992 DE 9214459 U
(43) Veröffentlichungstag der Anmeldung: 03.05.1995
(73) Patentinhaber: Weitmann & Konrad GmbH & Co. KG, D-70771 Leinfelden-Echterdingen (DE)
(72) Erfinder: KELLER, Alfred, D-70771 Leinfelden-Echterdingen (DE)
(74) Vertreter: Becker, Maria, Dipl.-Phys.
(86) Internationale Anmeldenummer: EP9302765
(87) Internationale Veröffentlichungsnummer: WO9409987

(56) Entgegenhaltungen:
- EP-A- 0 078 382
- US-A- 4 168 579
- US-A- 4 773 167

## Beschreibung

Die Erfindung betrifft eine Vorrichtung zum thermischen Trocknen von Materialbahnen, -bögen od.dgl., wie sie im Oberbegriff des Schutzanspruchs 1 beschrieben ist.

Bekannte Trockner, die bei modernen Druckmaschinen zur Beschleunigung der Trocknung von Druckfarben oder -lacken eingesetzt werden, arbeiten dabei beispielsweise mit Infrarot-Wärmestrahlern, denen Strahlungsreflektoren und gegenüberliegende Bogenleitbleche zugeordnet sind. Da derartige IR-Trockner mit IR-Strahlern arbeiten, die an einer Glasoberfläche am Strahler eine Betriebstemperatur von etwa 900° C aufweisen, ist es erforderlich, den Trockner mit einem entsprechenden Kühlmittel, z.B. Wasser mit Frostschutzmittel, zu kühlen. Dabei wird dem im Trocknerbereich aufgeheizten Kühlmittel in einem geeigneten Wärmetauscher die aufgenommene Wärme wieder entzogen. Für die Kühleinrichtung und den IR-Trockner sind dabei elektrische Versorgungs- und Steuereinrichtungen oder Schaltschränke und geeignete Kühleinrichtungen für das Kühlmittel erforderlich, die neben der Maschine oder entfernt davon angeordnet sind. Eine relativ platzaufwendige Anordnung der Schaltschränke und Kühleinrichtungen neben der Maschine ist im Drucksaal oft nicht möglich, so daß dann auf Anordnungen zurückgegriffen werden muß, die keine langen Versorgungs- und Kühlmittelleitungen erfordern.

Für die Absaugung von Restwärme und Luft aus dem Trocknerbereich ist es bereits bekannt, ein Absauggebläse auf dem Ausleger einer Druckmaschine vorzusehen.

Der Erfindung liegt nun die Aufgabe zugrunde, eine weitere gattungsgemäße Vorrichtung zum thermischen Trocknen bereitzustellen, die insbesondere eine platzsparende Aufstellung ermöglicht.

Erfindungsgemäss wird diese Aufgabe bei einer gattungsgemäßen Vorrichtung durch die kennzeichnenden Merkmale des Anspruchs 1 gelöst.

Der Wärmetauscher der Kühleinrichtung für die Trocknereinrichtung ist also erfindungsgemäß im Luftansaugbereich der Luftabsaugeinrichtung angeordnet, mit der Luft und Restwärme aus dem Trocknerbereich abgeführt werden. Mit diesem sehr kompakten Aufbau, bei dem lange Kühlmittelleitungen vermieden werden können, gelingt es, eine ausreichende Abkühlung des Kühlmittels zu erreichen, obwohl die aus dem Trocknerbereich abgesaugte Luft gegenüber der Umgebungsluft erwärmt ist. Für die wirksame Abkühlung des Kühlmittels reicht es aus, wenn eine deutliche Temperaturdifferenz zwischen dem Kühlmittel im Wärmetauscher und der dem Wärmetauscher umströmenden Luft vorliegt.

Dabei hat es sich insbesondere gezeigt, daß die ca. 35° C - 40° C warme Luft aus dem Trocknerbereich völlig ausreicht, um das vom Trockner zurückkehrende Kühlmittel im Wärmetauscher auf eine Temperatur von etwa 8° C über Umgebungstemperatur abzukühlen, wobei ein derartig abgekühltes Kühlmittel eine deutlich geringere Temperatur aufweist als das zu kühlende Bogenleitblech bzw. der Strahlungsreflektor des IR-Trockners.

Durch die erfindungsgemäße Anordnung des Wärmetauschers mit der an der Druckmaschine erforderlichen Luftabsaugeinrichtung läßt sich nicht nur eine besonders kompakte Anordnung erreichen, sondern es läßt sich gleichzeitig ein gesondertes Kühlgebläse od.dgl. für die Kühleinrichtung einsparen.

Erste praktische Ausgestaltungen der Erfindung sind in den Ansprüchen 2 und 3 beschrieben.

Eine besonders bevorzugte Weiterbildung der Erfindung ist im Anspruch 4 angegeben. Durch die gemeinsame Anordnung der Luftabsaugeinrichtung und der Betriebs- und Überwachungsmittel der Kühleinrichtung in einem eigenen Gehäuse, dem Zusatzgehäuse, lassen sich die für die Kühlung der Trocknereinrichtung erforderlichen Funktionsgruppen modulartig anordnen. Hierdurch wird erreicht, daß die einzelnen Funktionsbauteile im Werk vormontiert und im Hinblick auf Qualitätssicherung auf einwandfreie Funktion überprüft werden können, so daß vor Ort an der Druckmaschine nur die Trocknereinrichtung und das Versorgungsmodul, also das Zusatzgehäuse mit darin angeordneter Luftabsaug- und Kühleinrichtung montiert und miteinander verbunden werden müssen. Hierdurch läßt sich eine kundenfreundliche schnelle Montage aufgrund kurzer Montagezeiten der Baugruppen vor Ort erreichen.

Um die Funktionssicherheit der erfindungsgemäßen Vorrichtung weiter zu verbessern, ist die Weiterbildung nach Anspruch 6 vorgesehen.

Um etwaige Volumenänderungen im Kühlmittel kreislauf aufzunehmen, ist entsprechend Anspruch 7 ein Ausgleichsbehälter im Kühlmittelkreislauf angeordnet, der ebenfalls im Zusatzgehäuse angeordnet ist und somit die im Versorgungsmodul untergebrachten Funktionen ergänzt.

Um die im Zusatzgehäuse angeordneten Baugruppen gegen die aus dem Trocknerbereich abgesaugte erwärmte und mit Lösungsmitteldämpfen angereicherte Luft zu schützen, die, wenn im Anschluß an den Trockner eine Bestäubungsstation vorgesehen ist, auch noch Feinststäube des Puders mit sich führt, ist die Ausgestaltung nach Anspruch 8 vorgesehen. Hierbei lassen sich nicht nur die verschiedenen, im Zusatzgehäuse angeordneten Baugruppen vor Warmluft und Verunreinigungen schützen, sondern es wird auch eine wirksame Luftabsaugung sichergestellt, da mittels des Anschlußgehäuses eine einwandfreie Luftführung sichergestellt ist. Weitere vorteilhafte Ausgestaltungen sind in den Ansprüchen 9 bis 11 beschrieben.

Entsprechend Anspruch 12 kann der Raum im Zusatzgehäuse zur Unterbringung weiterer Versorgungseinrichtungen genutzt werden, da die Luftführung in der Luftabsaugeinrichtung unabhängig von der Gestaltung des Zusatzgehäuses ist. Dies ermöglicht ferner auch die einfache Anpassung des Zusatzgehäuses an das Maschinengehäuse, wobei über technische Gesichtspunkte hinaus auch das Design des Zusatzgehäuses an die ästhetische Gestaltung des Maschinengehäuses angepasst werden kann, ohne dadurch technische Nachteile in Kauf nehmen zu müssen.

Die Ansprüche 13 bis 14 beschreiben weitere zweckmäßige Ausgestaltungen der Erfindung.

Entsprechend dem Anspruch 15 kann auch eine elektrische Versorgungseinheit im Zusatzgehäuse untergebracht werden, die elektrische und/oder elektronische Versorgungs- und Steuereinrichtungen für die erfindungsgemäße Vorrichtung aufweist. Hierbei ist die Abschirmung der elektrischen Versorgungseinheit von der warmen, Lösungsmitteldämpfe mitführenden Luft besonders wichtig. Entsprechend Anspruch 16 sind zweckmäßigerweise die Bedienungselemente für die erfindungsgemäße Vorrichtung am Zusatzgehäuse angeordnet.

Bei leitstandfähigen Druckmaschinen, also bei Druckmaschinen, die von einem entfernt angeordneten Steuerpult fernbedient werden können, lassen sich die einzelnen Bedienungs- und Anzeigeelemente der Vorrichtung ebenfalls am Steuerpult des Leitstandes anordnen. In diesem Fall sind nur relativ einfach zu verlegende Steuerleitungen erforderlich.

Die Erfindung wird im folgenden beispielsweise anhand der Zeichnung näher erläutert. Es zeigen:
- Fig. 1: einen schematischen Schnitt durch eine Vorrichtung zum thermischen Trocknen, die an einer Druckmaschine angeordnet ist;
- Fig. 2: einen schematischen Schnitt durch ein Versorgungsmodul der Vorrichtung nach Fig. 1;
- Fig. 3: eine Draufsicht auf das Versorgungsmodul der Vorrichtung nach Fig. 1 ohne Deckplatte.

In den verschiedenen Figuren der Zeichnung sind einander entsprechende Bauteile mit gleichen Bezugszeichen versehen.

Fig. 1 zeigt rein schematisch einen Ausleger 10 einer Bogenoffset-Druckmaschine, an dem die einzelnen bedruckten Bögen auf einen Stapel 11 ausgelegt werden. Die bedruckten Bögen werden von einer entsprechenden Transporteinrichtung entlang einer Transportbahn 12 geführt.

Der Transportbahn 12 ist eine Trocknereinrichtung 13 zugeordnet, die beispielsweise als IR-Strahlungstrockner ausgelegt ist und einen Strahlungsreflektor 14 aufweist, der die von in Fig. 1 nicht gezeigten IR-Strahlern erzeugte Infrarot-Strahlung auf die entlang der Transportbahn 12 an der Trocknereinrichtung 13 vorbeigeführten Bögen zu reflektiert. Auf der vom Strahlungsreflektor 14 abgewandten Seite der Transportbahn 12 ist als Führungsmittel für die bedruckten Bögen ein Bogenleitblech 15 angeordnet.

Zur Kühlung der Trocknereinrichtung 13 ist eine Kühleinrichtung mit einem Wärmetauscher 16, einem Strömungswächter 17, einem Ausgleichsbehälter 18 für ein Kühlmittel und einer Umwälzpumpe 19 vorgesehen. Von der Umwälzpumpe 19 führt eine Kühlmittelleitung 20 zum Bogenleitblech 15, das vom Kühlmittel durchströmt wird. Der Kühlmittelauslaß des Bogenleitblechs 15 ist über eine Verbindungsleitung 21 mit dem Strahlungsreflektor 14 verbunden, so daß dieser ebenfalls vom Kühlmittel durchströmt werden kann. Die Kühlmittelauslaßseite des Strahlungsreflektors 14 ist über eine Rückführleitung 22 an den Kühlmitteleinlaß des Wärmetauschers 16 angeschlossen, dessen Auslaß über den Strömungswächter 17 mit dem Ausgleichbehälter 18 verbunden ist, an den sich die Umwälzpumpe 19 anschließt.

Auf diese Weise wird ein geschlossener Kühlmittelkreislauf in einem offenen Kühlsystem erzielt.

Um aus dem Trocknerbereich Restwärme und Lösungsmitteldämpfe abzuführen, ist eine Luftabsaugeinrichtung 23 vorgesehen, die ein in einem Abluftstutzen 24 angeordnetes Rohrgebläse 25 aufweist. Der Abluftstutzen 24 ist dabei an einem Anschlußgehäuse 26 angeordnet, in dessen Lufteinlaßbereich 36, der sich quer über die Transportbahn 12 für die bedruckten Bögen erstreckt, der Wärmetauscher 16 der Kühleinrichtung angeordnet ist.

Der Kühleinrichtung sind zwei nicht näher dargestellte Thermostaten zugeordnet, die die Kühlmitteltemperatur überwachen. Der eine Thermostat steuert dabei den Nachlauf des Rohrgebläses 25, um Hitzestaus nach dem Abschalten des Trockners zu vermeiden. Der andere Thermostat schaltet die Trocknereinrichtung 13 ab, wenn das Kühlmittel eine seiner Wärmekapazität entsprechende maximale Wärmemenge aufgenomen hat.

Der Trocknereinrichtung 13 ist ferner eine Luftrakel zugeordnet, deren Blasdüsen 27 sich über die Breite der Transportbahn 12 erstrecken und die in Transportrichtung vor und hinter dem Strahlungsreflektor 14 angeordnet sind.

In Transportrichtung der Bögen gesehen hinter der Trocknereinrichtung 13 kann noch eine Bestäubungseinrichtung 28 mit Bestäuberdüsen 29 und Ionisationsstäben 30 angeordnet sein.

Wie besonders gut in den Fig. 2 und 3 zu erkennen ist, ist die Kühleinrichtung 23 mit ihrem Wärmetauscher 16, dem Strömungswächter 17, dem Ausgleichsbehälter 18 und der Umwälzpumpe 19 zusammen mit der Luftabsaugeinrichtung 23 und einer Gebläseanordnung 31 zur Versorgung der Luftrakel-Blasdüsen 27 in einem Zusatzgehäuse 32 angeordnet, das im Bereich des Auslegers 10 der Offset-Druckmaschine an deren Maschinengehäuse 33 angebracht ist.

Das Anschlußgehäuse 26 der Luftabsaugeinrichtung ist dabei im wesentlichen quaderförmig ausgebildet und weist in seiner Bodenwand 34 eine sich über die Breite der Transportbahn 12 erstreckende, im wesentlichen rechteckige Öffnung 35 auf, die mit einer entsprechenden Öffnung im Maschinengehäuse 33 korrespondiert und einen Luftansaugbereich 36 festlegt. Auf der Deckwand 37 des Anschlußgehäuses 26 ist der Abluftstutzen 24 mit dem Rohrgebläse 25 etwa in der Mitte angeordnet. Durch das Anschlußgehäuse 26 wird also der im wesentlichen rechteckige Querschnitt des Luftansaugbereichs 36 an den im Vergleich dazu relativ kleinen, runden Querschnitt des Rohrgebläses 25 bzw. des Abluftstutzens 24 angepasst.

Die Gebläseanordnung 31 zur Versorgung der Luftrakel-Blasdüsen 27 besitzt ein Gebläse 38, das über eine Schlauchleitung 39 mit einer Luftmengeneinstellvorrichtung 40 verbunden ist, die ein Betätigungselement 40' aufweist, das von außen zugänglich an einer Außenwand des Zusatzgehäuses 32 angeordnet ist. Zum Anschluß der Blasdüsen 27 für die Luftrakel ist ein Anschlußelement 41 vorgesehen, das in nicht näher dargestellter Weise über entsprechende Leitungen mit den Blasdüsen 27 verbindbar ist. Um die Luftrakel-Blasdüsen 27 ggf. mit Heißluft versorgen zu können, kann strömungsmäßig vor oder hinter dem Gebläse 38 ein - nicht dargestelltes - Heizregister im Zusatzgehäuse installiert sein.

Im Zusatzgehäuse 32 ist weiter eine elektrische Versorgungseinheit 42 angeordnet, deren Gehäuse 42' über entsprechende Verbindungselemente 43 mit einer Zwischen- oder Versteifungswand 44 des Zusatzgehäuses 32 befestigt ist. Die Zwischen-oder Versteifungswand 44 dient dabei auch zur thermischen Trennung der elektrischen Versorgungseinheit 42 von den übrigen im Zusatzgehäuse 32 angeordneten Aggregaten. Die elektrische Versorgungseinheit 42, die in nicht dargestellter Weise einen Hauptschalter, einen Motorschutzschalter sowie alle erforderlichen Vorsicherungen und die elektronischen Steuerschaltkreise enthält, weist eine Anschlußeinrichtung 45 für Versorgungs- und Steuerleitungen sowie eine Bedienungseinheit 46 mit entsprechenden Betätigungs- und Anzeigeelementen auf, die außen an einer Seitenwand 32' des Zusatzgehäuses 32 angeordnet ist.

Es wird somit ein Versorgungsmodul für die Trocknereinrichtung geschaffen, das werksseitig vormontiert und auf alle Funktionen überprüft werden kann.

Die Montage der erfindungsgemäßen Vorrichtung zum thermischen Trocknen wird dabei wie folgt durchgeführt:

Die Luftabsaugeinrichtung 23, die Kühleinrichtung mit Wärmetauscher 16, Strömungswächter 17, Ausgleichbehälter 18 und Umwälzpumpe 19 sowie die Gebläseanordnung 31 für die Blasdüsen 27 der Luftrakel werden im Werk im Zusatzgehäuse 32 vollständig vormontiert. Dabei wird auch die elektrische Versorgungseinheit 42 im Werk elektrisch komplett verdrahtet. Entsprechend werden die Anschlüsse für das Kühlmedium und Luft montagefertig vorinstalliert und auf ihre einwandfreie Funktion und Dichtheit geprüft. An der Druckmaschine sind das Bogenleitblech 15, der Strahlungsreflektor 14 mit den IR-Strahlern sowie ggf. die Blasdüsen 27 für die Luftrakel zu montieren. Außerdem sind die Kühlmittel-, Verbindungs- und Rückführleitungen 20, 21, 22 zu verlegen.

Anschließend wird das Versorgungsmodul mit dem Zusatzgehäuse 32 auf dem Maschinengehäuse 33 montiert, wobei die Kühlmittelleitung 20 an ein Verbindungselement 45 angeschlossen wird, das an einer Auslaßleitung 46 der Umwälzpumpe 19 angebracht ist. Die Rückführleitung 22 für Kühlmittel wird mit einem Anschlußstutzen 47 am Wärmetauscher 16 verbunden. Falls vorhanden, werden die Blasdüsen 27 der Luftrakel über eine nicht näher gezeigte Verbindungsleitung mit dem Anschlußelement 41 an die Luftmengenverstellvorrichtung der Gebläseanordnung 31 angeschlossen. Ferner sind die elektrischen Anschlußleitungen für die IR-Strahler der Trocknereinrichtung 13 anzuschließen.

Außerdem ist der Abluftstutzen 24 an eine geeignete Abluftleitung, in der ggf. Filter angeordnet sein können, angeschlossen.

Schließlich ist die Kühleinrichtung in üblicherweise mit Kühlmittel zu befüllen.

Beim Betrieb der beschriebenen Vorrichtung zum Trocknen von bedruckten Bögen, werden diese durch den Trocknerbereich entlang der Transportbahn 12 geführt, wobei sie durch Infrarot-Strahlung zur Beschleunigung der oxidativen Trocknung von Druckfarben aufgeheizt werden. Durch die Kühlung des Bogenleitblechs 15 und des Strahlungsreflektors 13 wird dabei ein Wärmestau innerhalb der Druckmaschine vermieden. Für die Kühlung wird dabei vorzugsweise mit Korrosionsschutz- und/oder Frostschutzmittel versetztes Wasser als Kühlmittel verwendet, das zunächst das kühlere Bogenleitblech 15 und anschließend den wärmeren Strahlungsreflektor 14 durchströmt. Das Kühlmittel wird dann durch den Wärmetauscher geführt, wobei der dahinter angeordnete Strömungswächter 17 die Funktion des Kühlkreislaufes ständig überwacht.

Um einerseits im Trockenbereich anfallende Restwärme abzuführen und gleichzeitig mit Lösungsmitteldämpfen angereicherte Luft abzuführen, wird diese mit der Luftabsaugeinrichtung 23 abgesaugt und über entsprechende Abluftleitungen abgeführt. Die aus dem Trocknerbereich abgeführte Luft umströmt dabei den Wärmetauscher 16, der als Luft-Wasser-Wärmetauscher ausgelegt ist, und wird auf diese Weise zur Kühlung des Kühlmittels verwendet. Falls eine Bestäubungseinrichtung 28 der Trocknereinrichtung 13 nachgeordnet ist, wird gleichzeitig überschüssige Puder mit der abgesaugten Luft mit abgeführt, wodurch eine unerwünschte Verunreinigung der Druckmaschine reduziert und das Bedienungspersonal nicht Puderstäuben und Lösungsmitteldämpfen ausgesetzt wird.

## Patentansprüche

1. Vorrichtung zum thermischen Trocknen von Materialbahnen, -bögen od.dgl., die entlang einer Transportbahn (12) über im Bereich von Trocknerelementen (14) einer Trocknereinrichtung (13) vorgesehene Führungsmittel (15) bewegt werden,
- mit einer Kühleinrichtung (16, 17, 18, 19), deren Kühlmittel mittels geeigneter Kühlmittelleitungen (20) zu den Führungsmitteln (15) im Trocknerbereich sowie zu Trocknerelementen (14) und von diesen weiter zu einem Wärmetauscher (16) geführt ist, und
- mit einer Luftabsaugeinrichtung (23) zum Absaugen der Luft aus dem Trocknerbereich,
**dadurch gekennzeichnet**,
daß der Wärmetauscher (16) der Kühleinrichtung im an den Trocknerbereich anschließenden Luftansaugbereich (36) der Luftabsaugeinrichtung angeordnet ist.

2. Vorrichtung nach Anspruch 1, dadurch gekennzeichnet, daß die Luftabsaugeinrichtung (23) in einem Zusatzgehäuse (32) angeordnet ist, das an einem die Transportbahn (12) und die Trockenelemente (14) umgebenden Maschinengehäuse (33) angebracht ist.

3. Vorrichtung nach Anspruch 1 oder 2 dadurch gekennzeichnet, daß der Wärmetauscher (16) der Kühleinrichtung im Zusatzgehäuse (32) angeordnet ist.

4. Vorrichtung nach einem der Ansprüche 1 bis 3 dadurch gekennzeichnet, daß die Kühleinrichtung einen Kühlmittelkreislauf mit einer Umwälzpumpe (19) aufweist, die im Zusatzgehäuse (32) gemeinsam mit anderen Betriebs- und Überwachungsmitteln (18, 17) der Kühleinrichtung für den Kühlmittelkreislauf angeordnet ist.

5. Vorrichtung nach Anspruch 4 dadurch gekennzeichnet, daß in den von der Umwälzpumpe (19) wegführenden und in den zum Wärmetauscher (16) zurückführenden Kühlmittelleitungen (46, 20 bzw. 22) lösbare Leitungsverbinder (45, 47) vorgesehen sind, die im Übergangsbereich zwischen dem Zusatzgehäuse (32) und dem Maschinengehäuse (33) angeordnet sind.

6. Vorrichtung nach Ansprüchen 4 oder 5 dadurch gekennzeichnet, daß im Kühlmittelkreislauf zwischen dem Wärmetauscher (16) und der Umwälzpumpe (19) ein Strömungswächter (17) vorgesehen ist, der im Zusatzgehäuse (32) angeordnet ist.

7. Vorrichtung nach Ansprüchen 4 bis 6 dadurch gekennzeichnet, daß im Zusatzgehäuse (32) ein zwischen Wärmetauscher (16) und Umwälzpumpe (19) im Kühlmittelkreislauf angeordneter Ausgleichsbehälter (18) für Kühlmittel untergebracht ist.

8. Vorrichtung nach einem der vorhergehenden Ansprüche dadurch gekennzeichnet, daß die Luftabsaugeinrichtung ein Anschlußgehäuse aufweist, in dessen Luftansaugbereich (36) der Wärmetauscher (16) angeordnet ist, und an das ein Gebläse (25) mit seiner Ansaugseite angeschlossen ist.

9. Vorrichtung nach Anspruch 8 dadurch gekennzeichnet, daß das Anschlußgehäuse (26) einen sich im wesentlichen über die gesamte Breite der Transportbahn erstreckenden, vorzugsweise rechteckigen Luftansaugbereich (35, 36) aufweist, der im wesentlichen vom Wärmetauscher (16) überdeckt wird.

10. Vorrichtung nach Anspruch 8 oder 9 dadurch gekennzeichnet, daß das Gebläse (25) quer zur Transportbahn an (12) gesehen etwa in der Mitte des Anschlußgehäuses (26) angeordnet ist.

11. Vorrichtung nach einem der Ansprüche 8 bis 10 dadurch gekennzeichnet, daß das Gebläse als Rohrgebläse (25) ausgebildet und in dem unmittelbar an dem Anschlußgehäuse (26) angeschlossenen Abluftstutzen (24) vorgesehen ist.

12. Vorrichtung nach einem der Ansprüche 2 bis 11 dadurch gekennzeichnet, daß der Trocknereinrichtung (13) eine Luftrakel zugeordnet ist, deren Blasdüsen (27) mit einem im Zusatzgehäuse (32) angeordneten Gebläse (38) über entsprechende Leitungen verbunden sind, wobei die zu den Blasdüsen (27) führenden Leitungen vorzugsweise im Übergangsbereich zwischem dem Zusatzgehäuse (32) und dem Maschinengehäuse (33) lösbar an das Gebläse (38) oder entsprechende Anschlußelemente (41) angeschlossen sind.

13. Vorrichtung nach Anspruch 12 dadurch gekennzeichnet, daß dem Gebläse (38) der Luftrakel eine Luftmengenverstellvorrichtung (40) zugeordnet ist, die im Zusatzgehäuse (32) zwischen dem Gebläse (38) und den Anschlußelementen (41) für die zu den Blasdüsen (27) führenden Leitungen angeordnet ist.

14. Vorrichtung nach Anspruch 13 dadurch gekennzeichnet, daß ein Bedienungselement (40') für die Luftmittelverstellvorrichtung (40) von außen zugänglich am Zusatzgehäuse (32) angeordnet ist.

15. Vorrichtung nach einem der Ansprüche 2 bis 14 dadurch gekennzeichnet, daß im Zusatzgehäuse (32) eine elektrische und/oder elektronische Versorgungs- und Steuereinrichtung für die die Luftabsaugeinrichtung (23), die Kühleinrichtung, die Trockeneinrichtung (13) und/oder das Luftrakel-Gebläse (38) aufweisende elektrische Versorgungseinheit (42) vorgesehen ist.

16. Vorrichtung nach Anspruch 2 bis 15 dadurch gekennzeichnet, daß die Bedienungselemente und/oder Kontroll- und Anzeigemittel für die Luftabsaugeinrichtung (23), die Kühleinrichrichtung, die Trockeneinrichtung (13) und/oder das Luftrakel-Gebläse (38) vorzugsweise im Bereich der elektrischen Versorgungseinheit (42) am Zusatzgehäuse (32) angeordnet ist.

## Claims

1. Installation for the thermal drying of strips, sheets, etc., which are conveyed along a path (12) over guide elements (15) past the dryer units (14) of a drying device (13), having
- a refrigerator device (16, 17, 18, 19) whose coolant is fed through suitable coolant lines (20) to the guide elements (15) in the drying zone and to drier units (14), from where it is fed to a heat exchanger (16), and
- an air extractor (23) to extract the air from the drying zone,
**characterized in that**
the heat exchanger (16) in the refrigeration device is located in the vicinity of the air extraction aperture (36) of the air extractor, adjacent to the drying zone.

2. Installation according to claim 1, characterised in that the air extractor (23) is arranged in an accessory housing (32) attached to a machine housing (33) that encloses the conveying path (12) and the drying elements (14).

3. Installation according to claim 1 or 2, characterised in that the heat exchanger (16) of the refrigeration device is arranged in the accessory housing (32).

4. Installation according to any of claims 1 to 3, characterised in that the refrigeration device comprises a coolant circulation system including a circulation pump (19), which is arranged in the accessory housing (32) together with the other operating and control means (18, 17) of the refrigeration device for the coolant circulation system.

5. Installation according to claim 4, characterised in that detachable line connectors (45, 47), located in the transition area between the accessory housing (32) and the machine housing (33), are provided in the coolant lines (46, 20 and/or 22) leading away from and back to the heat exchanger (16).

6. Installation according to claim 4 or 5, characterised in that a flow detector (17), located in the accessory housing (32), is arranged in the coolant circulation system between the heat exchanger (16) and the circulation pump (19).

7. Installation according to claims 4 to 6, characterised in that a coolant equalising reservoir (18) located in the accessory housing (32) is provided in the coolant circulation system between the heat exchanger (16) and the circulation pump (19).

8. Installation according to any of the preceding claims, characterised in that the air extractor comprises a connection housing, in which the heat exchanger (16) is located in the vicinity of the air intake zone (36) and to which a blower (25) is connected by its intake end.

9. Installation according to claim 8, characterised in that the connection housing (26) comprises a preferably rectangular air extraction zone (35, 36) extending substantially across the entire width of the conveying path and being substantially covered by the heat exchanger (16).

10. Installation according to claim 8 or 9, characterised in that, viewed in crosswise direction to the conveying path (12), the blower (25) is arranged approximately in the middle of the connection housing (26).

11. Installation according to any of claims 8 to 10, characterised in that the blower is configured as a tube axial fan (25) and is located in the exhaust air pipe (24) which is directly connected to the connection housing (26).

12. Installation according to any of claims 2 to 11, characterised in that the drying device (13) coacts with an air ductor whose air nozzles (27) are connected, via corresponding lines, with a blower (38) located in the accessory housing (32), the lines leading to the air nozzles (27) being detachably connected to the blower (38) or to corresponding connection elements (41), preferably in the transition area between the accessory housing (32) and the machine housing (33).

13. Installation according to claim 12, characterised in that the blower (38) of the air ductor coacts with air volume adjusting means (40) that are located in the accessory housing (32) between the blower (38) and the connection elements (41) for the lines leading to the air nozzles (27).

14. Installation according to claim 13, characterised in that an operating element (40') for the air volume adjusting means (40) is arranged on the accessory housing (32) so as to be accessible from the outside.

15. Installation according to any of claims 2 to 14, characterised in that a power supply unit (42) comprising electric and/or electronic supply and control means for the air extractor (23), the refrigerating device, the drying device (13) and/or the air ductor blower (38) is provided in the accessory housing (32).

16. Installation according to any of claims 2 to 15, characterised in that the operating elements and/or control and indication means for the air extractor (23), the refrigeration device, the drying device (13) and/or the air ductor blower (38) are preferably arranged on the accessory housing (32) in the vicinity of the power supply unit (42).

## Revendications

1. Dispositif pour le séchage thermique de nappes et de feuilles de tissu ou similaire, déplacées le long d'une voie de transport (12) par des moyens de guidage (15) prévus dans la zone d'éléments de séchage (14) d'un séchoir (13),
- avec un équipement de refroidissement (16, 17, 18, 19), les produits refroidissants duquel sont acheminés au moyen de conduites (20) adéquates vers les moyens de guidage (15) dans la zone du séchoir ainsi que sur les éléments de séchage (14) et de là vers un échangeur thermique (14), et
- avec un dispositif d'aspiration d'air (23) pour aspirer l'air de la zone du séchoir,
**caractérisé en ce que**
l'échangeur thermique (16) de l'équipement de refroidissement est logé dans la zone d'aspiration d'air (36) en aval de la zone du séchoir.

2. Dispositif selon la revendication 1, caractérisé en ce que le dispositif d'aspiration d'air (23) est logé dans un boîtier additionnel (32) monté dans une caisse de machine (33) entourant la voie de transport (12) et les éléments de séchage (14).

3. Dispositif selon la revendication 1 ou 2, caractérisé en ce que l'échangeur thermique (16) de l'équipement de refroidissement est disposé dans le boîtier additionnel (32).

4. Dispositif selon l'une des revendications 1 à 3, caractérisé en ce que l'équipement de refroidissement présente un circuit de produit refroidissant avec une pompe de circulation (19) disposée dans le boîtier additionnel (32) ensemble avec d'autres moyens d'exploitation et de surveillance (18, 17) de l'équipement de refroidissement pour le circuit de produit refroidissant.

5. Dispositif selon la revendication 4, caractérisé en ce que dans les conduites de produit refroidissant (46, 20 ou 22) sortant de la pompe de circulation (19) et retournant dans l'échangeur thermique (16) sont prévus des raccordements amovibles (45, 47) disposés dans la zone de transition entre le boîtier additionnel (32) et la caisse de machine (33).

6. Dispositif selon les revendications 4 ou 5, caractérisé en ce que un contrôleur de flux est prévu dans le circuit de produit refroidissant entre l'échangeur thermique (16) et la pompe de circulation (19), ce contrôleur étant logé dans le boîtier additionnel (32).

7. Dispositif selon les revendications 4 à 6, caractérisé en ce que dans le boîtier additionnel (32) est logé un réservoir de compensation (18) pour produit de refroidissement disposé entre l'échangeur thermique (16) et la pompe de circulation dans le circuit de produit de refroidissement.

8. Dispositif selon l'une des revendications précédentes, caractérisé en ce que le dispositif d'aspiration d'air présente un boîtier de raccordement, dans la zone d'aspiration d'air (36) duquel est disposé l'échangeur thermique (16) et sur lequel est branchée avec son côté d'aspiration une soufflerie (25).

9. Dispositif selon la revendication 8, caractérisé en ce que le boîtier de raccordement (26) présente une zone d'aspiration d'air (35, 36), de préférence rectangulaire, s'étendant par-dessus toute la largeur de la voie de transport, recouvert essentiellement par l'échangeur thermique (16).

10. Dispositif selon la revendication 8 ou 9, caractérisé en ce que la soufflerie (25) est disposée, vu en diagonale par rapport à la voie de transport (12), environ au milieu du boîtier de raccordement (26).

11. Dispositif selon l'une des revendications 8 à 10, caractérisé en ce que la soufflerie est conçu comme soufflante axiale en tuyau (25) et dans laquelle est prévu un manchon d'air sortant (24) branché directement sur le boîtier de raccordement (26).

12. Dispositif selon l'une des revendications 2 à 11, caractérisé en ce que une racle à air est affectée au séchoir (13), les buses soufflantes (27) de laquelle sont reliées, à travers des conduites adéquates, à une soufflerie (38) disposée dans le boîtier additionnel (32), les conduites menant vers les buses (27) étant branchées, de préférence dans la zone de transition entre le boîtier additionnel (32) et la caisse de machine (33), de façon amovible sur la soufflerie (38) ou des éléments de raccordement adéquats (41).

13. Dispositif selon la revendication 12, caractérisé en ce que la racle à air d'un dispositif de régulation de débit d'air (40) est affectée à la soufflerie (38), ce dispositif étant disposé dans le boîtier additionnel (32) entre la soufflerie (38) et les éléments de raccordement (41) pour les conduites menant vers les buses soufflantes (27).

14. Dispositif selon la revendication 13, caractérisé en ce que un organe de commande (40') pour le dispositif de régulation de débit d'air (40) est disposé sur le boîtier additionnel (32) et accessible de l'extérieur.

15. Dispositif selon l'une des revendications 2 à 14, caractérisé en ce que dans le boîtier additionnel (32) est prévu un dispositif électrique et/ou électronique d'alimentation et de commande pour l'unité d'alimentation électrique comprenant le dispositif d'aspiration d'air (23), l'équipement de refroidissement, le séchoir (13) et/ou la soufflerie à racle d'air (38).

16. Dispositif selon la revendication 2 à 15, caractérisé en ce que les organes de commande et/ou les moyens de contrôle et d'affichage pour le dispositif d'aspiration d'air (23), l'équipement de refroidissement, le séchoir (13) et/ou la soufflerie à racle d'air (38) sont disposés de préférence dans la zone de l'unité d'alimentation (42) sur le boîtier additionnel (32).
